# FASCICULE DE BREVET EUROPEEN

(11) **EP 0 323 328 B1**
(45) Date de publication et mention de la délivrance du brevet: **18.08.1993**
(21) Numéro de dépôt: 88403293.9
(22) Date de dépôt: 22.12.1988
(51) Int. Cl.: F22B 1/30, B44C 7/02

(54) **Appareil électro-portatif pour la production de vapeur, notamment pour le décollage de revêtements muraux**
Tragbare elektrische Vorrichtung zur Dampferzeugung, insbesondere zum Entfernen von Wandbekleidung
Portable electric steam generator, particularly for removing wall coverings

(30) Priorité: 24.12.1987 FR 8718142
(43) Date de publication de la demande: 05.07.1989
(73) Titulaire: ASSOCIATION POUR LA RECHERCHE ET LE DEVELOPPEMENT DES METHODES ET PROCESSUS INDUSTRIELS (ARMINES), F-75272 Paris Cédex 06 (FR)
(72) Inventeur: Desage, Robert, F-78480 Verneuil sur Seine (FR)
(74) Mandataire: Bruder, Michel

(56) Documents cités:
- CH-A- 223 896
- FR-A- 1 554 411
- FR-A- 2 291 048
- FR-A- 2 595 052

## Description

La présente invention concerne un appareil électroportatif pour la production de vapeur appliquée sur une surface, utilisable plus particulièrement, mais non exclusivement, pour le décollage de revêtements muraux.

La plupart des appareils connus actuellement pour décoller des revêtements muraux, tels que les papiers peints, utilisent un "plateau vapeur" muni d'un tuyau en caoutchouc relié à une chaudière à vapeur qui repose sur le sol. Certains de ces appareils vaporisent l'eau à une pression voisine de la pression atmosphèrique et d'autres à une pression de 2 bars. Ils ont une autonomie de fonctionnement allant de 3/4 d'heure à 2 heures 30 mn pour, des puissances de 1500 watts à 2000 watts, et ils ont un temps de mise en phase vapeur allant de 20 à 35 mn. Ils sont pourvus de moyens de sécurité de pression et d'absence d'eau, ainsi que d'entretien de pression pour les appareils fonctionnant à 2 bars. Ces appareils connus, sont d'encombrement relativement important, tout en ayant un rendement thermique relativement médiocre. La vapeur produite est accompagnée de gouttelettes d'eau ce qui humidifie par trop le papier, en entraînant d'une part, un retard de l'élévation de température aux environs de 75°C et, d'autre part, une tendance du papier à se déchirer. Par ailleurs ces appareils sont relativement chers et ne peuvent atteindre un large public.

On connaît également l'utilisation de la "cocotte minute" pour produire la vapeur que l'on canalise, par un tuyau en caoutchouc relié à un "plateau vapeur", que l'on trouve dans le commerce. Ce dispositif présente les mêmes inconvénients que les appareils précités avec, en plus, les dangers de renversement et d'explosion lorsque l'on emploie des réchauds à gaz.

On connaît par ailleurs, par le brevet FR-A-2 291 048, un dispositif décolleur de papier peint comportant un boîtier contenant un liquide à vaporiser, et des moyens de chauffage de ce liquide jusqu'à sa température de vaporisation, ledit boîtier étant subdivisé en deux compartiments, à savoir un compartiment postérieur fermé contenant le générateur de vapeur proprement dit, et des moyens de chauffage de ce liquide, et un compartiment antérieur, formant cavité de vaporisation, ou "plateau vapeur", ouvert vers l'extérieur, délimité par un bord périphérique pouvant s'appliquer sur la surface destinée à recevoir la vapeur, les compartiments antérieur et postérieur étant en communication par des ouvertures. Les dispositifs de ce type possèdent, notamment, l'inconvénient d'une part de devoir être rigoureusement maintenu dans la même position sous peine de perturber leur fonctionnement, voire même de l'arrêter complètement et, d'autre part, de fournir une vapeur humide c'est-à-dire fortement chargée en gouttelettes d'eau.

On connaît enfin différents types de dispositifs qui utilisent la capacité de rétention de corps poreux pour stocker une masse d'eau que l'on vaporise, lorsque cette eau est chauffée à la température voulue, par association d'une source d'énergie appropriée à ce corps poreux. Ces dispositifs sont principalement caractérisés en ce que l'on stocke la masse liquide sous forme imprégnée dans le corps poreux, avec ou sans présence d'une masse de liquide permanente. Dans le cas où l'on chauffe le liquide par le passage du courant électrique, on peut obtenir différents profils de débit de vapeur en fonction de la masse volumique du corps poreux choisi. De tels dispositifs sont décrits par exemple dans le brevet FR-A-2 595 052.

La présente invention a pour but de remédier aux inconvénients des appareils générateurs de vapeur connus, en utilisant les propriétés spécifiques des dispositifs utilisant un corp poreux pour la rétention de liquide à vaporiser et en adaptant ces dispositifs d'une manière judicieuse.

A cet effet la présente invention a pour objet un appareil électro-portatif pour la production de vapeur appliquée sur une surface, utilisable plus particulièrement, mais non exclusivement, pour le décollage de revêtements muraux, comportant un boîtier contenant un liquide à vaporiser, et des moyens de chauffage de ce liquide jusqu'à sa température de vaporisation, ledit boîtier étant subdivisé en deux compartiments, à savoir un compartiment postérieur fermé contenant le générateur de vapeur proprement dit (12,13) et des moyens de chauffage de ce liquide, et un compartiment antérieur formant cavité de vaporisation ou "plateau vapeur", ouvert vers l'extérieur, délimité par un bord périphérique pouvant s'appliquer sur la surface destinée à recevoir la vapeur, les compartiments antérieur et postérieur étant en communication par des ouvertures, caractérisé en ce que le compartiment postérieur, est constitué de deux logements à savoir un logement inférieur, séparé du compartiment antérieur par une cloison inférieure, dans lequel le liquide à vaporiser est contenu, sous forme exclusivement imprégnée, dans un corps poreux qui s'étend sur la quasi totalité de la hauteur dudit logement inférieur, et un logement supérieur, séparé du compartiment antérieur par une cloison supérieure, le logement supérieur étant en communication, par les ouvertures, avec le compartiment antérieur, pour permettre le passage de la vapeur produite dans le logement inférieur dans le compartiment antérieur.

L'appareil électro-portatif suivant l'invention offre l'avantage de posséder une structure particulièrement simple et de comporter, d'une manière intégrée, sa réserve de liquide à vaporiser, lui permettant par exemple une autonomie sans recharge de l'ordre de 20 mn pour un faible poids, la commande électrique, la cavité de vaporisation ou "plateau vapeur" et un manche de maintien de l'appareil. Cet appareil a une puissance de 1500 Watts par exemple et il peut être équipé d'un variateur de débit de vapeur par commutation ou par un circuit électronique. Il produit de la vapeur pratiquement exempte de gouttelettes d'eau et il présente un excellent rendement thermique. Il fonctionne à la pression atmosphérique et il produit très rapidement de lu vapeur après deux minutes environ lorsqu'il est à froid et après environ 30 secondes, à chaud après recharge en eau. Cet appareil est d'un faible encombrement pour son rangement et il crée un faible bruit de vaporisation. Pour une même puissance que les appareils connus, on élève la température d'un papier peint à décoller en moitié moins de temps. Il peut être construit en matière plastique et est alors d'un prix de revient faible et il petit ainsi être utilisé par un large public dans le domaine du bricolage ou de l'artisanat.

On décrira ci-après à titre d'exemple non limitatif une forme d'exécution de la présente invention en référence au dessin annexé sur lequel :
La figure 1 est une vue en coupe verticale d'un appareil électro-portatif générateur de vapeur suivant l'invention, dans un plan transversal perpendiculaire à la surface sur laquelle l'appareil est appliqué.
La figure 2 est une vue en coupe verticale faite suivant la ligne II-II de la figure 1.
La figure 3 est une vue en coupe horizontale faite suivant la ligne III-III de la figure 1.
La figure 4 est une vue en perspective du générateur de vapeur proprement dit de l'appareil suivant l'invention.
La figure 5 est un schéma électrique d'un dispositif de commutation des électrodes pour adapter le générateur de vapeur à une plage de résistivités des eaux et/ou pour faire varier le débit de vapeur produite.
La figure 6 est un diagramme représentant différents profils de débit de vapeur obtenus par commutation pendant une durée de 20mn.
La figure 7 est un diagramme comparant les temps d'élévation de la température du papier peint entre un appareil suivant l'invention et un décolleur dont la chaudière repose sur le sol, pour une même puissance dissipée.
La figure 8 est une vue en perspective d'un dispositif électronique de commande du générateur de vapeur associé à la fiche d'alimentation électrique de l'appareil électro-portatif suivant l'invention.

Si on se référe aux figures 1 à 3 on voit que ces figures représentent un appareil électro-portatif suivant l'invention pour la production de vapeur destinée à être appliquée à une surface 1, par exemple dans le but de décoller un revêtement mural tel qu'un papier peint adhérant à cette surface. L'appareil comporte un boîtier en deux parties qui est constitué d'un caisson parallélépipédique inférieur 2 et d'un couvercle supérieur 3. Le caisson inférieur 2 comprend un fond horizontal 4, deux parois latérales verticales 5,6 une paroi postérieure verticale 7 est une cloison de séparation verticale 8 s'étendant entre les deux parois latérales 5 et 6 parallèlement à la paroi postérieure 7. La cloison de séparation 8 délimite avec la paroi postérieure 7 un compartiment postérieur 9 qui est fermé et, du côté opposé, un compartiment antérieur 11, qui est ouvert et qui constitue une partie d'une cavité de vaporisation ou d'un "plateau vapeur". Dans le compartiment postérieur 9 est logé un générateur de vapeur proprement dit constitué d'un corps poreux parallélépipédique 12 destiné au stockage d'eau à vaporiser, et de moyens de chauffage 13 constitués d'électrodes horizontales parallèles en contact avec le corps poreux 12. Ce corps poreux 12 peut avoir 160mm de hauteur, 200 mm de largeur et 30 mm d'épaisseur ce corps étant découpé dans un matelas de fibres de roche dont les diamètres de fibres font majoritairement entre environ 1 micromètre et 3,5 micromètres et dont la longueur va par exemple de 5mm à 15 mm. Ces fibres forment de préférence, par assemblage, des couches stratifiées parallèles aux électrodes de chauffage, en étant maintenues par un liant favorisant l'imprégnation de l'eau. Dans l'exemple considéré le corps poreux 12 a une masse volumique d'origine de 75kg/m³ qui, par légère compression entre les électrodes de chauffage, présente une masse volumique finale de 130kg/m³ pour une largeur de 30mm.

Dans la forme d'exécution de l'invention décrite à titre d'exemple non limitatif, les moyens de chauffage 13 sont constitués par douze électrodes horizontales 13a,13b...13l qui sont réparties, par paires d'électrodes situées au même niveau, sur les deux grandes faces verticales antérieure et postérieure du corps poreux 2. Par conséquent la face postérieure du corps poreux 2 porte les électrodes 13a, 13b ...13f qui s'étendent horizontalement et se suivent de haut en bas dans cet ordre. La face antérieure du corps poreux 2, c'est-à-dire celle qui se trouve à proximité de la cloison de séparation 8, porte de la même façon les électrodes 13g,13h...13l, qui s'étendent horizontalement et se suivent de haut en bas dans cet ordre. Les électrodes sont par exemple en cuivre, et sont conformées de préférence de manière à avoir chacune une section droite en forme de U. Chaque électrode est appliquée contre le corps poreux par son âme et les deux branches de chaque U s'étendent vers l'extérieur. Les électrodes 13a-13l ont avantageusement une longueur telle qu'elles dépassent de part et d'autre de montants verticaux 14,15 disposés des deux petites faces verticales du corps poreux 12, à proximité immédiate de celui-ci Les montants 14,15 sont solidaires, à leurs extrémités supérieures, du couvercle 3. Chacun de ces montants 14,15 est percé de douze trous dans lesquels sont engagées les parties extrêmes des électrodes horizontales 13a-13l. Les distances entre les électrodes sont variables de bas en haut Par exemple l'entr' axe entre les électrodes les plus bases 13e ( ou 13k) est, par exemple, de 52mm l'entr'axe entre les électrodes 13d,13e (ou 13j,13k) est de 24mm, l'entr' axe situé au dessus est de 28mm puis de 24mm, puis de 28mm entre les deux électrodes les plus hautes (13a,13b), et enfin de 24mm entre les électrodes 13k-13l et 13e-13f.

La figure 5 est un schéma de réalisation d'un montage électrique de commutation des électrodes 13a-13l pour faire fonctionner l'appareil générateur de vapeur à une puissance moyenne de 1500 Watts pour une gamme de résistivité des eaux allant de 850Ωcm à 2200Ωcm. Dans cet exemple de montage les électrodes 13h.13j et 13k placées sur la face antérieure du corps poreux 12 et éventuellement l'électrode 13l sont réunies électriquement entre elles à une phase du secteur 16 tandis que les électrodes 13b.13d et 13e et éventuellement l'électrode 13f qui sont disposées respectivement au même niveau que les précédentes sur la face postérieure du corps poreux 12, sont reliées à l'autre phase 17 du secteur, pour une tension de 220 volts. Autrement dit les trois paires d'électrodes 13b 13h.13d 13j.13e 13k qui sont situées au même niveau, sont reliées en parallèle aux deux phases 16,17 du secteur. Par ailleurs les électrodes antérieures 13g,13i sont reliées entre elles et à un contact d'un interrupteur 18 dont l'autre contact est relié à la phase 16. tandis que les électrodes postérieures 13a et 13c sont reliées entre elles et à un contact d'un interrupteur 19 dont l'autre contact est relié à l'autre phase 17 du secteur. Autrement dit les paires d'électrodes 13a 13g et 13c 13i qui sont situées au même niveau, sont reliées en parallèle, par l'intermédiaire des interrupteurs 18.19, aux deux phases 16,17 du secteur.

Comme on peut le voir sur les figures 1,2 et 3, le couvercle 3 de l'appareil est fixé au caisson inférieur 2 au moyen de vis 21, avec interposition d'un joint 22. Le couvercle 3 a une forme complémentaire de celle du caisson inférieur 2 c'est-à-dire qu'il comprend une paroi horizontale supérieure 23, de même étendue que le fond 4 du caisson 2, deux parois latérales verticales 24.25 se raccordant aux parois latérales verticales 5,6 du caisson 2, une paroi postérieur verticale 26 se raccordant à la paroi postérieure verticale 7 du caisson 2 et une cloison de séparation verticale 27 se raccordant à la cloison de séparation 8 du caisson 2 et s'étendant entre les deux parois latérales verticales 24 et 25. La cloison de séparation verticale 27 délimite ainsi, dans le couvercle 3 deux compartiments à savoir un compartiment postérieur 28 situé au-dessus du compartiment postérieur 9 du caisson 2 et un compartiment antérieur 29 situé au-dessus du compartiment antérieur 11 du caisson 2, les deux compartiments antérieurs 11 et 29 constituant ensemble la cavité de vaporisation ou le "plateau vapeur" destiné à être appliqué, par son bord périphérique, sur la surface 1 devant recevoir la vapeur.

La cloison de séparation verticale 27 du couvercle 3 est traversée par des tubes 31 s'étendant horizontalement et faisant communiquer les deux compartiments postérieur 28 et antérieur 29 afin de canaliser la vapeur produite vers et dans la cavité de vaporisation constituée par les compartiments antérieurs 11 et 29. Suivant une variante des passages peuvent être prévus, à la place des tubes 31 ou en plus de ceux-ci entre les deux compartiments postérieur 9 et antérieur 11 du caisson 2 à n'importe quelle hauteur, dans la cloison de séparation, de manière à répartir au mieux la vapeur produite.

Le couvercle 3 comporte également un orifice 32 destiné au chargement de l'appareil en eau, cet orifice 32 étant fermé par un bouchon 33.

Du côté postérieur le caisson inférieur 2 est solidaire d'un manche vertical 34 relié, à ses extrémités supérieure et inférieure, à la paroi postérieure 7 du caisson 2 et dans ce manche 34 passe un cordon 35 d'alimentation électrique, relié au secteur, qui aboutit, à son extrémité supérieure, à une fiche femelle 36. Cette fiche femelle est engagée dans une fiche mâle 37 portée par un prolongement supérieur 38 du manche 34. La fiche femelle 36 traverse une ouverture ayant une section de même forme que la section droite de la fiche femelle 36. qui est ménagée dans une aile verticale 39a, s'étendant vers le bas. en arrière du prolongement 38, d'une pièce en forme d'équerre 39 en matière plastique. Cette pièce en forme d'équerre 39 est articulée sur le couvercle 3 et à cet effet elle est solidaire d'un pivot 41 sur lequel elle est maintenue au moyen d'une vis 42. La pièce en forme d'équerre 39 est solidaire d'un bras de levier 43 s'étendant horizontalement, le long de la partie supérieure de la paroi postérieure 26 du couvercle 3. et ce bras de levier 43 est solidaire, à son extrémité. d'un couvercle 44 disposé au-dessus de l'orifice de remplissage d'eau 32 fermé par le bouchon 33 qui est solidaire du couvercle 44, en dessous de celui-ci. Ce couvercle 44 qui comporte une languette de préhension 45, est encastré entre des parois 46,47 et 48 du couvercle 3 de l'appareil de façon que le chargement en eau s'effectue dans une cuvette dont la partie basse est indiquée en 49 sur la figure 2.

Par ailleurs, comme on peut le voir sur la figure 3, la paroi postérieure 26 du couvercle 3 de l'appareil porte des traversées étanches 51,52,53 pour les fils de liaison électrique reliés aux électrodes du générateur de vapeur, suivant le schéma de montage de la figure 5, et qui aboutissent aux contacts des interrupteurs 18,19 qui sont portés par le prolongement 38 du manche 34, entre ce prolongement et la paroi postérieure 7 du caisson 2.

Dans la forme d'exécution particulière de l'invention qui a été décrite ci-dessus, les dimensions générales de l'appareil sont une longueur de 255mm, une hauteur de 185mm et une épaisseur de 65mm, dont une largeur intérieure de 50mm pour le logement du dispositif de stockage et de vaporisation de l'eau.

Le fonctionnement de l'appareil suivant l'invention qui a été décrit, est le suivant. Tout d'abord pour charger en eau le dispositif de stockage et de vaporisation, on retire la fiche femelle 36 de la fiche mâle 37, ce qui libère la pièce en équerre 39. Ainsi le bras de levier 43 et le couvercle d'admission d'eau 44 sont libérés. On peut alors soulever le couvercle d'admission d'eau 44, à l'aide de la languette 45, pour mettre en position verticale cet ensemble, ce qui permet ainsi de charger l'appareil en eau par l'orifice 32, soit au moyen d'un jet issu d'un robinet soit à partir d'un récipient quelconque. On effectue ainsi le remplissage intégral de l'appareil jusqu'à ce que l'eau apparaisse à la hauteur de l'orifice de remplissage 32. Ensuite on laisse imprégner d'eau le corps poreux 12, pendant quelques secondes, puis on élimine, par renversement de l'appareil, l'excédent d'eau contenu tout autour du corps poreux 12. Le dispositif ayant été ainsi imprégné, il n'y a plus qu'à rabattre le couvercle d'admission d'eau 44 et par conséquent le bouchon 33 fermant l'orifice 32 de façon que le bras de levier 43 vienne se mettre à l'horizontale. Dans cette position l'ouverture de la pièce en forme d'équerre 39 se trouve en regard de la prise mâle 37, ce qui permet d'introduire, à travers cette ouverture, la prise femelle 36 dans la prise mâle 37. A partir de ce moment les électrodes du groupe générateur de vapeur se trouvent mises sous tension et le courant électrique traverse l'eau contenue dans le corps poreux 12 pour l'échauffer puis la vaporiser. La vapeur ainsi produite se répartit dans tout le caisson 2 et dans le compartiment intérieur 28 du couvercle 3, et cette vapeur s'échappe à travers les tubes 31 pour parvenir dans la cavité de vaporisation ou le "plateau vapeur" constitué par les compartiments antérieurs 11,29. La vapeur parvient ainsi sur le papier peint à décoller lorsque l'appareil est appliqué sur le mur 1.

Il convient de noter que, lorsque l'orifice de changement en eau 32 est accessible, il est impossible de mettre en place la fiche femelle 36 du fait que la pièce en forme d'équerre 39 masque l'entrée de la prise mâle 36, ce qui procure ainsi une sécurité parfaite à l'égard d'un risque d'électrocution, étant donné que les électrodes ne sont plus sous tension électrique lors du chargement en eau.

De même, il est à noter que par l'élimination de l'eau excédentaire , après le remplissage du corps poreux, on effectue ainsi l'élimination de corps étrangers qui peuvent s'accumuler dans le corps poreux ainsi que dans l'enceinte de vaporisation.

Lors de la mise sous tension de l'appareil, suivant la résistivité de l'eau utilisée ou suivant le débit de vapeur désiré, on indique ci-après les résultats obtenus en fonction de la mise en position de l'interrupteur 18,19 à deux positions. Sur le diagramme de la figure 6 sont représentés quatre exemples de résultats représentant quatre profils de débits de vapeur obtenus avec l'appareil décrit ci-dessus. La puissance dissipée, exprimée en watts, est portée en ordonnée tandis que le temps est porté en abscisse, en minutes. Les courbes a,b,c, sont représentatives pour l'utilisation d'une eau ayant une résistivité de 2000 Ωcm. La courbe a correspond au cas où les deux interrupteurs 18,19 sont ouverts (débit de vapeur relativement faible), la courbe b au cas où l'interrupteur 18 est ouvert et l'interrupteur 19 est fermé (débit de vapeur moyen), tandis que la courbe c correspond au cas où les deux interrupteurs 18 et 19 sont fermés (débit de vapeur élevé). La courbe d représente le cas de l'utilisation d'une eau ayant une résistivité de 1000Ωcm lorsque les interrupteurs 18 et 19 sont ouverts. Ainsi dans cet exemple de résultat et pour un appareil de conception à prix de revient relativement modique, on assure son utilisation dans la gamme de résistivité des eaux distribuées pour une puissance maximale de 2000 watts, tout en permettant d'obtenir des profils de débit de vapeur relativement constants et une autonomie suffisante pour ces genres de travaux.

Pour assurer une plus grande souplesse d'utilisation de l'appareil, lorsque, par exemple, on désire obtenir des débits de vapeur progressifs, on peut équiper l'appareil d'un variateur électronique de puissance permettant de faire varier cette puissance entre O et 100%. En général, par exemple, on utilise un triac associé à différents composants dont un potentiomètre assure le réglage désiré du débit de vapeur. Lorsque ce dispositif fait partie intégrante de l'appareil à décoller le papier peint, le schéma d'interconnexion des électrodes devient le suivant: on effectue, suivant la figure 5, la mise en parallèle des électrodes 13g,13h,13i, 13j,13k et éventuellement 13l puis également, celles des électrodes 13a,13b,13c,13d,13e et éventuellement 13f, dont chacune des interconnexions est reliée au circuit électronique. En plus de la possibilité de réglage du débit de vapeur, ce circuit présente l'avantage d'élargir la gamme d'utilisation de la résistivité des eaux.

On peut encore utiliser un autre genre de circuit électronique, par exemple à base de triac, dont la fonction, par l'utilisation, par exemple, d'une diode zener, assurera une puissance constante malgré de grands écarts de résistivité de l'eau utilisée. On peut dans ce cas développer un appareil à deux positions de débit de vapeur correspondant, par exemple, à deux puissances : 1000 watts et 1500 watts.

Ainsi par ces différentes façons d'alimenter en courant électrique le dispositif de vaporisation, on peut offrir toute une gamme d'appareils pour parvenir à un choix par les utilisateurs ainsi qu'une gamme de prix.

Sur le diagramme de la figure 7, on a représenté les résultats comparant les temps d'élévation de la température du papier obtenus avec l'appareil suivant l'invention et avec un décolleur de papier peint connu dont la chaudière repose sur le sol, muni de son tuyau relié à un plateau vapeur. Cette mesure a été effectuée en insérant des thermocouples dans le plâtre et proches du papier peint et on a mesuré, dans les deux cas, le temps nécessaire pour parvenir à 100°C. La température, en °C, est portée en ordonnée en fonction du temps, porté en abcisse, en secondes. La courbe e est relative au décolleur suivant l'invention, et la courbe f à la chaudière au sol. Etant donné que le point de ramollissement des colles se situe vers 75°C on remarque qu'il faut moins de la moitié du temps, au profit de l'invention, pour parvenir à un même résultat lorsque les deux appareils ont une même puissance. Inversement, pour moitié de puissance, on peut effectuer les travaux dans un même temps.

La figure 8 est un exemple de réalisation d'un dispositif électronique de commande de l'évaporateur que l'on peut associer à la fiche femelle d'alimentation de l'appareil. Cet ensemble se compose d'une fiche femelle 54 pouvant se loger dans la fiche mâle 37, d'un bouton de réglage 55, par exemple solidaire d'un potentiomètre de contrôle du circuit électronique pour faire varier le débit de vapeur, d'un dissipateur de calories 56 pour évacuer la chaleur du triac par son association à celui-ci, d'un cordon d'alimentation électrique 57 et d'un ensemble hermétique 58 contenant les composants du circuit.

Si, dans l'exemple de réalisation du dispositif de stockage et de vaporisation de l'eau décrit précédemment, on a utilisé un seul bloc de corps poreux, celui-ci peut être réalisé différemment, par exemple, sous forme de trois corps poreux élémentaires montés horizontalement, comportant, par exemple, deux électrodes chacun, ces corps poreux élémentaires étant espacés de 5mm les uns des autres. De même, si on a utilisé des corps poreux ayant une masse volumique de 130 kg/m³, on peut utiliser un éventail de masse volumique se situant entre 90 kg/m³ et 180 kg/m³ avec des résultats voisins pour ce genre d'appareil et suivant les genres de dispositifs de commande électroniques. De même encore, on peut utiliser d'autres genres de matériaux poreux, par exemple, en fibres de verre, ou bien encore, par exemple, des matériaux alvéolaires. Egalement, si la distance entre les électrodes est de 30mm pour une tension de 220 volts, celle-ci peut être comprise entre 25mm et 35mm. Si l'on veut créer une gamme d'appareils en tenant compte des optimisations pour chacun, on pourra donc jouer sur les compromis, choix de matière, genre et masse volumique des corps poreux, emplacement et distance des électrodes, largeur et nature de la matière de celle-ci, quantité d'eau complémentaire pouvant entourer le corps poreux pour augmenter sa durée d'autonomie sans recharge, etc.. pour satisfaire la puissance, la tension d'alimentation, le poids, l'encombrement, la durée de vie du produit, le prix de revient, etc.. On peut également changer la conception générale ou particulière des éléments de l'appareil, par exemple sa forme générale, le lieu d'entrée de l'eau, ses moyens d'obturation de l'entrée d'eau, par exemple, mettre une crémaillère pour actionner le masquage de la prise de courant, ou actionner un interrupteur rompant les deux pôles du secteur, en liaison avec le bouchon de l'orifice d'admission d'eau, ou encore, par exemple localiser différemment les orifices desservant la vapeur dans le plateau, etc.. et l'on peut également lui appliquer d'autres dispositifs de commande de fonctionnement de vaporisation.

On peut également, à partir de l'exemple de réalisation du dispositif de stockage et de vaporisation de l'eau, élargir la gamme du décolleur de papier peint en utilisant, par exemple, d'autres sources d'énergie électrique d'autres genres de conception du dispositif électronique pour la commande du groupe de vaporisation, et d'autres façons d'effectuer son alimentation en eau, par exemple par une pompe soutirant l'eau d'un récipient et commandée, par exemple, par une détection du niveau de courant de vaporisations qui affecte ainsi le fonctionnement de la pompe.

## Revendications

1. Appareil électro-portatif pour la production de vapeur appliquée sur une surface, utilisable plus particulièrement, mais non exclusivement, pour le décollage de revêtements muraux, comportant un boîtier contenant un liquide à vaporiser, et des moyens de chauffage de ce liquide jusqu'à sa température de vaporisation, ledit boîtier (2,3) étant subdivisé en deux compartiments, à savoir un compartiment postérieur fermé (9) contenant le générateur de vapeur proprement dit (12,13) et des moyens (13) de chauffage de ce liquide, et un compartiment antérieur (11,29) formant cavité de vaporisation ou "plateau vapeur", ouvert vers l'extérieur, délimité par un bord périphérique pouvant s'appliquer sur la surface (1) destinée à recevoir la vapeur, les compartiments antérieur (11,29) et postérieur (9) étant en communication par des ouvertures (31), caractérisé en ce que le compartiment postérieur (9), est constitué de deux logements à savoir un logement inférieur (2), séparé du compartiment antérieur (11) par une cloison inférieure (8), dans lequel le liquide à vaporiser est contenu, sous forme exclusivement imprégnée, dans un corps poreux qui s'étend sur la quasi totalité de la hauteur dudit logement inférieur (2), et un logement supérieur (3), séparé du compartiment antérieur (11) par une cloison supérieure (27), le logement supérieur (3) étant en communication, par les ouvertures (31), avec le compartiment antérieur (11), pour permettre le passage de la vapeur produite dans le logement inférieur (2) dans le compartiment antérieur (11).

2. Appareil suivant la revendication 1 caractérisé en ce que le logement inférieur (2) comprend un fond horizontal (4), deux parois latérales verticales (5,6), une paroi postérieure verticale (7) et la cloison de séparation verticale (8) s'étendant entre les deux parois latérales (5,6), parallèlement à la paroi postérieure (7), le logement supérieur (3) étant délimité par un couvercle ayant une forme complémentaire de celle du logement inférieur (2) c'est-à-dire qu'il comprend une paroi horizontale supérieure (23), de même étendue que le fond (4) du logement inférieur (2), deux parois latérales verticales (24,25) se raccordant aux parois latérales verticales (5,6) du logement inférieur (2), une paroi postérieur verticale (26), se raccordant à la paroi postérieure verticale (7) du logement inférieur (2), et la cloison de séparation verticale (27) se raccordant à la cloison de séparation (8) du logement inférieur et s'étendant entre les deux parois latérales verticales (24,25).

3. Appareil suivant l'une quelconque des revendications précédentes caractérisé en ce que le générateur de vapeur proprement dit est constitué d'un corps poreux parallélélipédique (12) destiné au stockage du liquide à vaporiser, et de moyens de chauffage (13), constitués d'électrodes horizontales parallèles, en contact avec le corps poreux (12), ces électrodes horizontales (13a-13l) étant réparties, par paires d'électrodes situées au même niveau, sur les deux grandes faces verticales antérieure et postérieure du corps poreux (12).

4. Appareil suivant la revendication 3 caractérisé en ce que les électrodes (13a-13l) ont une longueur telle qu'elles dépassent de part et d'autre de montants verticaux (14,15) disposés sur les deux petites faces verticales du corps poreux (12), à proximité immédiate de celui-ci, chacun de ces montants (14,15) étant percé de trous dans lesquels sont engagées les parties extrêmes des électrodes horizontales (13a-13l).

5. Appareil suivant l'une quelconque des revendications 3 et 4 caractérisé en ce que des paires d'électrodes (13b,13h;13d,13j;13e,13k) qui sont situées au même niveau, sont respectivement reliées en parallèle aux deux phases (16,17) du secteur d'alimentation électrique, tandis que d'autres paires d'électrodes (13a,13g;13c,13i) sont reliées en parallèle, par l'intermédiaire d'interrupteurs (18,19), respectivement aux deux phases (16,17) du secteur les interrupteurs (18,19) étant ouverts et/ou fermés en fonction de la résistivité de l'eau à vaporiser et/ou du débit de vapeur désire.

6. Appareil suivant l'une quelconque des revendications 2 à 5 caractérisé en ce que les ouvertures existant entre le compartiment antérieur (31) et le compartiment postérieur (9) sont constituées par des alésages de tubes disposés entre ces cavités.

7. Appareil suivant l'une quelconque des revendications 2 à 6 caractérisé en ce que, du côté postérieur, le logement inférieur (2) est solidaire d'un manche vertical (34) relié, à ses extrémités supérieure et inférieure, à la paroi postérieure (7) du logement inférieur, ce manche (34) étant traversé par un cordon (35) d'alimentation électrique, relié au secteur d'alimentation électrique, qui aboutit, à son extrémité supérieure, à une fiche femelle (36) qui peut entre engagée dans une fiche mâle (37) portée par un prolongement supérieur (38) du manche (34).

8. Appareil suivant la revendication 7 caractérisé en ce que la fiche femelle (36) traverse une ouverture, ayant une section de même forme que la section droite de la fiche femelle (36), qui est ménagée dans une aile verticale (39a), s'étendant vers le bas, en arrière du prolongement (38), d'une pièce en forme d'équerre (39) qui est articulée sur le couvercle et qui est solidaire d'un bras de levier (43) s'étendant horizontalement, le long de la partie supérieure de la paroi postérieure (26) du couvercle de l'appareil, ce bras de levier (43) étant solidaire, à son extrémité d'un couvercle (44) disposé au-dessus d'un orifice de remplissage d'eau (32) fermé par un bouchon (33).

9. Appareil suivant la revendication 8 caractérisé en ce que le couvercle d'admission d'eau (44) qui comporte une languette de préhension (45), est encastré entre des parois (46,47,48) du couvercle de l'appareil de façon que le chargement en eau s'effectue dans une cuvette (49).

10. Appareil suivant l'une quelconque des revendications 5 à 9 caractérisé en ce que la paroi postérieure (26) du couvercle de l'appareil porte des traversées étanches (51,52,53) pour les fils de liaison électrique reliés aux électrodes du générateur de vapeur et qui aboutissent aux contacts des interrupteurs (18,19) qui sont portés par le prolongement (38) du manche (34), entre ce prolongement et la paroi postérieure (7) du caisson (2).

## Claims

1. Electro-portable apparatus for producing steam applied to a surface, usable more particularly but not exclusively for ungluing wall coatings, comprising a housing containing a liquid to be vaporized, and means for heating this liquid up to its temperature of vaporization, said housing (2, 3) being subdivided into two compartments, namely a rear closed compartment (9) containing the steam generator (12, 13) proper and means (13) for heating this liquid, and a front compartment (11, 29) forming vaporization cavity or "steam plate", open to the outside, defined by a peripheral edge able to be applied on the surface (1) intended to receive the steam, the front (11, 29) and rear (9) compartments being in communication via openings (31), characterized in that the rear compartment (9) is constituted by two housings, namely a lower housing (2), separated from the front compartment (11) by a lower partition (8), in which the liquid to be vaporized is contained, in exclusively impregnated form, in a porous body which extends over virtually the whole height of said lower housing (2), and an upper housing (3), separated from the front compartment (11) by an upper partition (27), the upper housing (3) being in communication, via openings (31), with the front compartment (11) to allow passage of the steam produced in the lower housing (2) in the front compartment (11).

2. Apparatus according to Claim 1, characterized in that the lower housing (2) comprises a horizontal bottom (4), two vertical lateral walls (5, 6), a vertical rear wall (7) and the vertical separation partition (8) extending between the two lateral walls (5, 6) parallel to the rear wall (7), the upper housing (3) being defined by a cover having a shape complementary of that of the lower housing (2), i.e. it comprises an upper horizontal wall (23), of the same extent as the bottom (4) of the lower housing (2), two vertical lateral walls (24, 25) connected to the vertical lateral walls (5, 6) of the lower housing (2), a vertical rear wall (26) connected to the vertical rear wall (7) of the lower housing (2), and the vertical separation partition (27) connected to the separation partition (8) of the lower housing and extending between the two vertical lateral walls (24, 25).

3. Apparatus according to either one of the preceding Claims, characterized in that the steam generator proper is constituted by a parallelepipedic porous body (12) intended for storing the liquid to be vaporized, and by heating means (13), constituted by parallel horizontal electrodes, in contact with the porous body (12), these horizontal electrodes (13a-13l) being distributed, in pairs of electrodes located at the same level, on the two front and rear vertical large faces of the porous body (12).

4. Apparatus according to Claim 3, characterized in that the electrodes (13a-13l) have a length such that they project on either side of vertical uprights (14, 15) disposed on the two vertical small faces of the porous body (12), in the immediate proximity thereof, each of these uprights (14, 15) being pierced with holes in which are engaged the end parts of the horizontal electrodes (13a-13l).

5. Apparatus according to either one of Claims 3 and 4, characterized in that pairs of electrodes (13b, 13h; 13d, 13j; 13e, 13k) which are located at the same level, are respectively connected in parallel to the two phases (16, 17) of the electrical supply mains, whilst other pairs of electrodes (13a, 13g; 13c, 13i) are connected in parallel, via switches (18, 19), respectively to the two phases (16, 17) of the mains, switches (18, 19) being open and/or closed as a function of the resistivity of the water to be vaporized and/or of the desired flowrate of steam.

6. Apparatus according to any one of Claims 2 to 5, characterized in that the openings existing between the front compartment (31) and the rear compartment (9) are constituted by bores of tubes disposed between these cavities.

7. Apparatus according to any one of Claims 2 to 6, characterized in that, on the rear side, the lower housing (2) is fast with a vertical handle (34) connected, at its upper and lower ends, to the rear wall (7) of the lower housing, this handle (34) being traversed by an electrical supply cord (35) connected to the electrical supply mains, which terminates, at its upper end, in a female socket (36) which may be engaged in a male plug (37) borne by an upper extension (38) of the handle (34).

8. Apparatus according to Claim 7, characterized in that the female socket (36) passes through an opening, having a section of the same shape as the cross section of the female socket (36), which is made in a vertical flange (39a), extending downwardly, to the rear of the extension (38), of an angle-shaped piece (39) which is articulated on the cover and which is fast with a lever arm (43) extending horizontally, along the upper part of the rear wall (26) of the cover of the apparatus, this lever arm (43) being fast, at its end, with a cover (44) disposed above a water-filling orifice (32) closed by a stopper (33).

9. Apparatus according to Claim 8, characterized in that the water-admission cover (44) which comprises a tongue (45) for gripping, is fitted between walls (46, 47, 48) of the cover of the apparatus so that filling with water is effected in a basin (49).

10. Apparatus according to any one of Claims 5 to 9, characterized in that the rear wall (26) of the cover of the apparatus bears tight passages (51, 52, 53) for the electrical connection wires connected to the electrodes of the steam generator and which terminate at the contacts of the switches (18, 19) which are borne by the extension (38) of the handle (34), between this extension and the rear wall (7) of the box (2).

## Patentansprüche

1. Tragbare elektrische Vorrichtung zur Erzeugung von Dampf, der auf einer Oberfläche zur Anwendung kommt, insbesondere, aber nicht ausschließlich, zur Entfernung von aufgeklebten Wandverkleidungen, mit einem Gehäuse, das eine zu verdampfende Flüssigkeit enthält, und Einrichtungen zur Aufheizung dieser Flüssigkeit bis zu ihrer Verdampfungstemperatur, wobei das erwähnte Gehäuse (2, 3) in zwei Kammern unterteilt ist, nämlich eine hintere, geschlossene Kammer (9), die den eigentlichen Dampferzeuger (12, 13) enthält und Heizeinrichtungen (13) für diese Flüssigkeit, und eine vordere Kammer (11, 29), die einen Verdampfungsraum oder "Dampfkopf" darstellt und nach außen offen und durch eine sich am äußeren Rand befindende Kante begrenzt ist, die in Kontakt mit der Oberfläche (1) gebracht werden kann, die mit dem Dampf behandelt werden soll, wobei der vordere Raum (11, 29) mit dem hinteren (9) über Öffnungen (31) in Verbindung steht, **dadurch gekennzeichnet**, daß der hintere Raum (9) aus zwei Gehäusebereichen besteht, nämlich einem unteren Raum (2), der von der vorderen Kammer (11) durch eine untere Trennwand (8) abgeteilt ist und in welchem sich die zu verdampfende Flüssigkeit in ausschließlich in aufgesaugter Form in einem porösen Körper befindet, der sich praktisch über die gesamte Höhe des genannten unteren Raumes (2) erstreckt, und einem oberen, von der vorderen Kammer (11) durch eine obere Trennwand (27) getrennten Raum (3), der über die Öffnungen (31) mit der vorderen Kammer (11) verbunden ist, um das Hinüberströmen des im unteren Raum (2) erzeugten Dampfes in die vordere Kammer (11) zu erlauben.

2. Vorrichtung gemäß Anspruch 1, **dadurch gekennzeichnet**, daß der untere Raum (2) einen horizontalen Boden (4), zwei seitliche vertikale Wände (5, 6), eine vertikale Rückwand (7) und die vertikale Trennwand (8), die zwischen den zwei Seitenwänden (5, 6) parallel zur Rückwand (7) verläuft, enthält, und der obere Raum (3) durch einen Deckel begrenzt ist, der eine zum unteren Raum (2) komplementäre Form besitzt, d.h. daß er eine obere horizontale Wand (23) von gleicher Ausdehnung wie der Boden (4) des unteren Raumes (2), zwei vertikale Seitenwände (24, 25) entsprechend den vertikalen Seitenwänden (5, 6) des unteren Raumes (2), eine vertikale Rückwand (26), entsprechend der vertikalen Rückwand (7) des unteren Raumes (2), und die vertikale Trennwand (27), die der vertikalen Trennwand (8) des unteren Raumes (2) entspricht und sich zwischen den beiden vertikalen Seitenwänden (24, 25) befindet, enthält.

3. Vorrichtung gemäß einem der vorhergehenden Ansprüche, **dadurch gekennzeichnet**, daß der eigentliche Dampferzeuger aus einem quaderförmigen porösen Körper (12) besteht, der der Aufnahme der zu verdampfenden Flüssigkeit dient, und den Heizeinrichtungen (13), bestehend aus horizontalen parallelen Elektroden, die sich in Kontakt mit dem porösen Körper (12) befinden, wobei diese horizontal verlaufenden Elektroden (13a-13l), jeweils paarweise auf gleichem Niveau liegend, auf die große senkrechte Vorder- und Rückseite des porösen Körpers (12) verteilt sind.

4. Vorrichtung gemäß Anspruch 3, **dadurch gekennzeichnet**, daß die Elektroden (13a-13l) eine solche Länge haben, daß sie auf beiden Seiten über vertikale Stützen (14, 15) vorstehen, die an den zwei kleinen vertikalen Seitenflächen des porösen Körpers (12), in unmittelbarer Nähe von diesem angebracht ist, wobei jede dieser Stützen (14, 15) mit Löchern versehen sind, in welche die Enden der horizontalen Elektroden (13a-13l) eingesetzt sind.

5. Vorrichtung gemäß einem der Ansprüche 3 und 4**, dadurch gekennzeichnet**, daß die Elektrodenpaare (13b, 13h; 13d, 13j; 13e, 13k), die auf gleicher Höhe liegen, jeweils in Parallelschaltung mit den beiden Phasen (16, 17) des Stromversorgungsnetzes, hingegen andere Elektrodenpaare (13a, 13g; 13c, 13i) in Parallelschaltung unter Zwischenschaltung von Schaltern (18, 19) jeweils mit den beiden Phasen des Netzes verbunden sind, wobei die Schalter (18, 19) in Abhängigkeit des spezifischen Widerstandes des zu verdampfenden Wassers und/oder des gewünschten Dampfdurchsatzes geöffnet und/oder gschlossen werden.

6. Vorrichtung gemäß einem der Ansprüche 2 bis 5, **dadurch gekennzeichnet**, daß die Öffnungen (31) die zwischen der vorderen Kammer (31 [richtig: 11, 29 d.Ü.]) und der hinteren Kammer (9) vorhanden sind, aus der Bohrung von Röhren bestehen, die zwischen diesen Hohlräumen angeordnet sind.

7. Vorrichtung gemäß einem der Ansprüche 2 bis 6, **dadurch gekennzeichnet**, daß an der Rückseite der untere Raum (2) mit einem Handgriff (34) versehen ist, der mit seinem oberen und seinem unteren Ende mit der Rückwand (7) des unteren Raumes verbunden, und von einem Kabel (35) zur Stromzuführung durchzogen ist, das mit dem Stromnetz verbunden ist und an seinem oberen Ende in einer Steckbuchse (36) endet, die mit einem Stecker(37) verbunden werden kann, der auf einer oberen Verlängerung (38) des Griffes (34) angeordnet ist.

8. Vorrichtung gemäß Anspruch 7, **dadurch gekennzeichnet**, daß die Steckbuchse (36) durch eine Öffnung geht, die die gleiche Form wie der Querschnitt der Steckbuchse (36) hat und in einem vertikalen Schenkel (39a) ausgespart ist, der sich hinter der Verlängerung (38) nach unten erstreckt, und einen Teil eines Winkels (39) bildet, der schwenkbar mit dem Deckel verbunden ist und aus einem Stück mit einem Hebelarm (43) besteht, der sich horizontal, längs des oberen Teiles der Rückwand (26) des Deckels der Vorrichtung erstreckt, aus einem Stück mit einem Deckel (44) besteht, der sich an seinem Ende befindet, wobei dieser Deckel über einer Wassereinfüllöffnung (32) angeordnet ist, die mit einem Stöpsel (33) verschlossen ist.

9. Vorrichtung gemäß Anspruch 8, **dadurch gekennzeichnet**, daß der Deckel (44) zum Einfüllen des Wassers, der eine Greiflasche (45) besitzt, von den Wänden (46, 47, 48) des Deckels der Vorrichtung eingefaßt ist, so daß das Einfüllen des Wassers in eine Mulde (49) erfolgt.

10. Vorrichtung gemäß einem der Ansprüche 5 bis 9, **dadurch gekennzeichent**, daß die Rückwand (26) des Deckels der Vorrichtung dichte Durchführungen (51, 52, 53) für die elektrischen Verbindungskabel besitzt, die mit den Elektroden des Dampferzeugers verbunden sind und die an den Kontakten der Schalter (18, 19) enden, welche sich auf der Verlängerung (38) des Griffes (34) zwischen dieser Verlängerung und der Rückwand des Behälters (2) befinden.
